# FASCICULE DE BREVET EUROPEEN

(11) **EP 3 479 906 B1**
(45) Date de publication et mention de la délivrance du brevet: **21.07.2021**
(21) Numéro de dépôt: 18204718.3
(22) Date de dépôt: 06.11.2018
(51) Int. Cl.: B05B 7/24, B05B 7/08, B05B 7/00, B05B 7/06, B05B 9/04

(54) **BUSE DE PULVÉRISATION AVEC RÉTRÉCISSEMENT DE PRÉ-ATOMISATION, ET TÊTE DE PULVÉRISATION ET DISPOSITIF DE PULVÉRISATION COMPRENANT UNE TELLE BUSE**
SPRÜHDÜSE MIT VERENGUNG ZUR VOR-ATOMISIERUNG, UND SPRÜHKOPF SOWIE SPRÜHVORRICHTUNG, DIE EINE SOLCHE DÜSE UMFASST
SPRAY NOZZLE WITH PRE-ATOMISATION NARROWING, AND SPRAY HEAD AND SPRAYING DEVICE COMPRISING SUCH A NOZZLE

(30) Priorité: 07.11.2017 FR 1760419
(43) Date de publication de la demande: 08.05.2019
(73) Titulaire: Exel Industries, 51200 Epernay (FR)
(72) Inventeur: BENNANI, Tarik, 75009 Paris (FR); COGNON, Thibault, 75009 Paris (FR)
(74) Mandataire: Lavoix

(56) Documents cités:
- EP-A1- 0 392 553
- FR-A5- 2 234 746
- US-A- 5 170 941
- US-A- 5 615 836
- US-A- 5 829 682
- US-A1- 2004 046 040
- US-A1- 2012 097 765
- US-B1- 6 267 301

## Description

La présente invention concerne une buse de pulvérisation pour la pulvérisation d'un produit, du type définissant un passage pour la circulation du produit à travers la buse, ledit passage débouchant à l'extérieur de la buse, à une extrémité amont de celle-ci, par un orifice de raccordement large, et à une extrémité aval de la buse par un orifice de pulvérisation étroit, apte à pulvériser le produit.

L'invention concerne également une tête de pulvérisation pour un dispositif de pulvérisation de produit, du type comprenant une bague annulaire présentant un orifice central, et une buse de pulvérisation du type précité logée dans ledit orifice central, sensiblement coaxialement à la bague annulaire.

L'invention concerne encore une installation de pulvérisation du type comprend une source de produit à pulvériser et une tête de pulvérisation du type précité, la source de produit à pulvériser étant raccordée fluidiquement à l'orifice de raccordement de la buse de pulvérisation.

L'invention a enfin pour objet un procédé de pulvérisation d'un produit de revêtement, du type comprenant les étapes suivantes :
- alimentation d'une buse de pulvérisation du type précité, par son orifice de raccordement, avec le produit de revêtement,
- première atomisation du produit de revêtement lors de la traversée, par ledit produit de revêtement, du rétrécissement de pré-atomisation, et
- deuxième atomisation du produit de revêtement lors de la traversée, par ledit produit de revêtement, de l'orifice de pulvérisation.

Les installations de pulvérisation du type précité sont connues. Elles sont destinées à assurer l'éclatement d'un produit de revêtement en fines gouttelettes de manière à revêtir une grande surface avec une faible quantité de produit. A cet effet, le produit de revêtement est fourni sous pression par une source et conduit sous pression jusqu'à une buse de pulvérisation.

Plusieurs solutions concurrentes existent pour effectuer cette pulvérisation.

US 2012/097765 A1 décrit un appareil de pulvérisation une pointe de finition fine avec une section d'atomisation comprenant un premier orifice d'impact de fluide, c'est-à-dire un pré-orifice, incliné vers une chambre de détente et un second orifice d'impact de fluide suivant.

On citera tout d'abord la pulvérisation pneumatique. Selon cette solution, le produit de revêtement est fourni par la source avec une surpression par rapport à la pression atmosphérique très faible, typiquement comprise entre 0,5 et 1,5 bars. De l'air comprimé est soufflé à la sortie de la buse et c'est cet air comprimé qui vient atomiser le film liquide éjecté par la buse. Cette solution a l'avantage de présenter une très haute qualité de finition. Elle est en outre relativement bon marché. Elle a toutefois l'inconvénient de présenter un taux de transfert faible, une grande quantité du produit de revêtement étant dispersé dans l'environnement sans atteindre la surface à revêtir.

Une autre solution est constituée par la pulvérisation sans air. Selon cette solution, le produit de revêtement est fourni par la source à très haute pression, typiquement à une pression comprise entre 160 et 300 bars. C'est alors l'étroitesse de l'orifice de pulvérisation qui provoque l'éclatement du produit. Il n'y a pas d'air mis en jeu. Cette solution présente l'avantage d'un excellent taux de transfert. Elle a toutefois l'inconvénient de nécessiter des équipements de pompage capables de fournir le produit de revêtement à très haute pression, et implique une consommation en air comprimé très importante pour l'alimentation de ces pompes. Cela en fait une technologie coûteuse.

Une dernière solution est constituée par la pulvérisation mixte. Selon cette technologie, le produit de revêtement est fourni par la source à haute pression, typiquement à une pression comprise entre 50 et 150 bars. Tout comme dans le cas de la pulvérisation sans air, c'est alors l'étroitesse de l'orifice de pulvérisation qui provoque l'éclatement du produit. Cette pulvérisation n'est toutefois pas optimale, compte-tenu de la pression relativement faible à laquelle le produit de revêtement est fourni par la source. Pour améliorer l'atomisation du produit, de l'air comprimé est soufflé à la sortie de la buse, comme dans la technologie de pulvérisation pneumatique. Cette solution permet d'obtenir sensiblement la même qualité de finition qu'avec la pulvérisation sans air, avec un bon taux de transfert, en étant plus économique puisque le produit de revêtement est fourni à une pression moindre. Elle présente toutefois l'inconvénient de rester relativement coûteuse par rapport à la solution de pulvérisation pneumatique.

Un objectif de l'invention est de réduire la pression à laquelle le produit de revêtement doit être fourni lorsque l'on travaille en pulvérisation sans air ou en pulvérisation mixte, tout en conservant les taux de transfert et les qualités de finition habituellement obtenues avec ces technologies.

A cet effet, l'invention a pour objet une buse de pulvérisation du type précité, dans laquelle le passage présente, entre l'orifice de raccordement et l'orifice de pulvérisation, au moins un rétrécissement de pré-atomisation apte à atomiser le produit, suivi d'un élargissement en aval dudit rétrécissement de pré-atomisation.

Selon des modes de réalisation particuliers de l'invention, la buse de pulvérisation présente également une ou plusieurs des caractéristiques suivantes, prise(s) isolément ou suivant toute(s) combinaison(s) techniquement possible(s) :
- la buse de pulvérisation comprend un corps tubulaire orienté suivant une direction axiale et définissant intérieurement un conduit traversant débouchant dans une première extrémité axiale du corps par une première ouverture constituant l'orifice de raccordement, la buse de pulvérisation comprenant en outre un insert de pré-atomisation, logé dans ledit conduit traversant, définissant le rétrécissement de pré-atomisation ;
- le rétrécissement de pré-atomisation est formé par une cavité hémisphérique fendue par une fente ;
- la buse de pulvérisation comprend un organe de pulvérisation définissant l'orifice de pulvérisation, ledit organe de pulvérisation comprenant, de l'amont vers l'aval, une cavité de section transversale décroissante vers l'aval, suivie d'un canal de section transversale sensiblement constante raccordant fluidiquement la cavité à l'orifice de pulvérisation, le rétrécissement de pré-atomisation débouchant dans ladite cavité ;
- l'insert de pré-atomisation comprend un socle et, faisant saillie axialement depuis le socle, un doigt présentant une extrémité libre opposée au socle, ladite extrémité libre définissant le rétrécissement de pré-atomisation, le doigt étant logé sensiblement intégralement dans la cavité de l'organe de pulvérisation ;
- le socle présente une section transversale complémentaire à une section transversale du conduit ;
- l'organe de pulvérisation présente une face amont dans laquelle débouche la cavité, ladite face amont définissant un épaulement annulaire autour de la cavité, le socle étant en appui contre ledit épaulement annulaire ;
- le rétrécissement de pré-atomisation débouche à une distance du canal inférieure à la moitié de la longueur axiale de la cavité ;
- l'organe de pulvérisation est constitué par un insert de pulvérisation logé au moins en partie dans le conduit ; et
- le rapport du diamètre de l'orifice de pulvérisation sur le diamètre du rétrécissement de pré-atomisation est compris entre 0,5 et 0,8.

L'invention a également pour objet une tête de pulvérisation du type précité, dans laquelle la buse de pulvérisation est constituée par une buse telle que définie ci-dessus.

Selon un mode de réalisation particulier de l'invention, la tête de pulvérisation présente également la caractéristique suivante :
- la bague présente une extrémité amont de raccordement à un corps du dispositif de pulvérisation et une face aval orientée à l'opposé de ladite extrémité amont, et définit au moins un canal d'air rectiligne destiné à recevoir un gaz comprimé et débouchant dans la face aval, ledit canal d'air étant orienté suivant une direction convergente.

L'invention a encore pour objet un pistolet de pulvérisation comprenant une tête de pulvérisation telle que définie ci-dessus.

L'invention a en outre pour objet une installation de pulvérisation du type précité, dans lequel la tête de pulvérisation est constituée par une tête telle que définie ci-dessus.

Selon des modes de réalisation particuliers de l'invention, l'installation de pulvérisation présente également une ou plusieurs des caractéristiques suivantes, prise(s) isolément ou suivant toute(s) combinaison(s) techniquement possible(s) :
- la source de produit à pulvériser est apte à fournir le produit à pulvériser avec une pression supérieure 20 bars, avantageusement supérieure à 100 bars, et
- la source de produit à pulvériser est apte à fournir le produit à pulvériser avec une pression comprise entre 20 et 300 bars, avantageusement comprise entre 20 et 150 bars.

L'invention a encore pour objet un procédé de pulvérisation du type précité, dans lequel la buse de pulvérisation est constituée par une buse telle que définie ci-dessus.

Selon des modes de réalisation particuliers de l'invention, le procédé de pulvérisation présente également une ou plusieurs des caractéristiques suivantes, prise(s) isolément ou suivant toute(s) combinaison(s) techniquement possible(s) :
- le produit de revêtement est fourni à la buse à une pression supérieure à 20 bars, avantageusement supérieure 100 bars, et
- le produit de revêtement est fourni à la buse à une pression comprise entre 20 et 300 bars, avantageusement comprise entre 20 et 150 bars.

D'autres caractéristiques et avantages de l'invention apparaîtront à la lecture de la description qui va suivre, donnée uniquement à titre d'exemple et faite en se référant aux dessins, dans lesquels :
- la Figure 1 est une vue schématique d'une installation de pulvérisation selon l'invention,
- la Figure 2 est une vue éclatée et en perspective, de trois-quarts avant, d'un applicateur de l'installation de pulvérisation de la Figure 1,
- la Figure 3 est une vue en perspective, de trois-quarts avant, d'une tête de pulvérisation de l'applicateur de la Figure 2,
- la Figure 4 est une vue en coupe longitudinale de la tête de pulvérisation de la Figure 3, le plan de coupe étant matérialisé par le plan IV-IV sur la Figure 3,
- la Figure 5 est une vue en coupe longitudinale d'une buse de pulvérisation de la tête de pulvérisation de la Figure 3,
- la Figure 6 est une vue en perspective d'un insert de pré-atomisation de la buse de pulvérisation de la Figure 5,
- la Figure 7 est une vue en perspective d'une variante de l'insert de pré-atomisation de la Figure 6, et
- la Figure 8 est une vue en coupe longitudinale de l'insert de pré-atomisation de la Figure 7.

L'installation de pulvérisation 10 représentée sur la Figure 1 comprend, de manière connue, une source 12 de produit de revêtement, une alimentation 13 en gaz comprimé, un applicateur 14 pour l'application du produit de revêtement sur une surface à revêtir, une première liaison fluidique 15 reliant fluidiquement la source 12 à l'applicateur 14, et une deuxième liaison fluidique 16 reliant fluidiquement l'alimentation 13 à l'applicateur 14. Le produit de revêtement est avantageusement constitué par un fluide, par exemple par une peinture, une teinte, une colle, ou un mastic ayant typiquement une viscosité comprise entre 20mPa.s et 500mPa.s

Dans la suite, les termes d'orientation « amont » et « aval » s'entendent en référence au sens de circulation du produit du revêtement dans l'installation 10, ledit produit de revêtement s'écoulant de l'amont vers l'aval.

La source 12 est adaptée pour fournir le produit de revêtement à une pression de sortie comprise entre 20 et 300 bars, en particulier entre 20 et 150 bars et avantageusement entre 20 et 80 bars. A cet effet, la source 12 comprend typiquement un réservoir de produit de revêtement (non représenté), et une pompe (non représentée) pour pomper le produit de revêtement dans le réservoir et le refouler vers la liaison fluidique 16 à la pression de sortie.

L'alimentation 13 est adaptée pour fournir un gaz, typiquement de l'air, comprimé, de préférence à une pression comprise entre 0,2 bar et 6 bars, avantageusement comprise entre 0,2 bar et 2 bars. A cet effet, l'alimentation 13 est par exemple constituée par un compresseur à air.

La première liaison fluidique 15 relie fluidiquement une sortie 17 de la source 12 à une première entrée 18 de l'applicateur 14. Elle est typiquement constituée par une conduite flexible.

La deuxième liaison fluidique 16 relie fluidiquement une sortie 19 de l'alimentation 13 à une deuxième entrée 20 de l'applicateur 14. Elle est typiquement constituée par une conduite flexible.

En référence à la Figure 2, l'applicateur 14 comprend un corps 21 et une tête de pulvérisation 22 montée sur le corps 20.

Le corps 21 porte la première entrée 18 de l'applicateur 14 et comprend un tube 23 définissant intérieurement un conduit (non représenté) raccordant fluidiquement ladite entrée 18 à un orifice 24 de sortie du produit de revêtement hors du corps 21, ledit orifice 24 définissant l'extrémité du tube 23.

Le corps 21 porte également la deuxième entrée 20 et définit intérieurement une cavité (non représentée) reliant fluidiquement ladite entrée 20 à un orifice 26 de sortie de gaz comprimé hors du corps 21. L'orifice 26 est, dans l'exemple représenté, disposé concentriquement autour de l'orifice 24.

Dans l'exemple représenté, l'applicateur 14 est constitué par un pistolet de pulvérisation. Le corps 21 est donc conformé en forme de crosse et porte une gâchette 28 apte à actionner une soupape (non représentée) et à être déplacée relativement au corps 21 entre une position au repos, dans laquelle la soupape obture les connexions fluidiques entre les entrées 18, 20 et les orifices de sortie 24, 26, et une position actionnée, dans laquelle la soupape libère lesdites connexions fluidiques.

Le pistolet de pulvérisation 14 est typiquement un pistolet de pulvérisation manuel. En variante, le pistolet de pulvérisation 14 est un pistolet de pulvérisation automatique.

En référence à la Figure 3, la tête de pulvérisation 22 comprend une bague annulaire 30 présentant un orifice central 32, et une buse de pulvérisation 34 logée dans ledit orifice central 32.

La bague annulaire 30 est centrée sur un axe A-A'. Elle comprend un corps 36 annulaire définissant l'orifice central 32, et une jupe 38 montée rotative autour de l'axe A-A' relativement au corps 36.

Comme visible sur la Figure 4, le corps 36 présente une face aval 40, orientée à l'opposé du corps 21, et une face amont 42 faisant face au corps 21. Le corps 36 définit en outre une pluralité de canaux d'air 44 (Figure 3), 46, rectilignes, débouchant dans les faces amont 42 et aval 40, chaque canal d'air 44, 46 étant orienté suivant une direction convergente, c'est-à-dire coupant l'axe A-A'.

La tête de pulvérisation 22 est montée sur le corps 21 de sorte que les canaux d'air 44, 46 soient raccordés fluidiquement à l'orifice de sortie 26. Ainsi, les canaux d'air 44, 46 sont raccordés fluidiquement à la source 13 de gaz comprimé.

Les canaux d'air 44, 46 comprennent en particulier des premiers canaux d'air 44, qui convergent sur la buse 34, et des deuxièmes canaux d'air 46, qui convergent en aval de la buse 34.

La jupe 38 fait saillie vers l'amont par rapport au corps 36. Elle présente un taraudage intérieur 50 apte à coopérer avec filetage extérieur 52 complémentaire formé sur le corps 21 de manière à pouvoir être vissée sur le corps 21. Elle définit une extrémité amont 54 de raccordement de la bague 30 au corps 21. La face aval 40 est orientée à l'opposé de cette extrémité amont 54.

En référence à la Figure 5, la buse de pulvérisation 34 présente une extrémité amont 56, orientée vers le corps 21, et une extrémité aval 58, orientée à l'opposé du corps 21. La buse 34 définit par ailleurs un passage 60 pour la circulation du produit de revêtement à travers la buse 34, ledit passage 60 débouchant à l'extérieur de la buse 34, à l'extrémité amont 56, par un orifice de raccordement 62 large, et à l'extrémité aval 58 par un orifice de pulvérisation 64 étroit, apte à pulvériser le produit le produit de revêtement. A cet effet, l'orifice de pulvérisation 64 a typiquement un diamètre sensiblement compris entre 0,3mm et 1,15mm

Le diamètre extérieur de la buse 34 est, quant à lui, de préférence inférieur à 15 mm.

L'orifice de raccordement 62 est raccordé fluidiquement à l'orifice 24 de sortie du corps 21. A cet effet, le tube 23 est engagé dans le passage 60 à travers l'orifice de raccordement 62.

Ainsi, l'orifice de raccordement 62 est raccordé fluidiquement à la source 12 de produit de revêtement.

Selon l'invention, le passage 60 présente, entre l'orifice de raccordement 62 et l'orifice de pulvérisation 64, au moins un rétrécissement de pré-atomisation 66, apte à atomiser le produit, le ou chaque rétrécissement 66 étant suivi d'un élargissement 68 en aval dudit rétrécissement 66.

Ce rétrécissement de pré-atomisation 66 permet d'obtenir une pulvérisation plus fine en sortie de la buse 34, et d'abaisser la pression d'alimentation de la buse 34 en produit de revêtement sans nuire à l'homogénéité du jet de produit en sortie de la buse 34.

Dans l'exemple représenté, la buse 34 comprend en particulier un corps 70 tubulaire, un organe de pulvérisation 72, et un insert de pré-atomisation 74.

Le corps 70 est orienté suivant une direction axiale B-B', c'est-à-dire que la direction axiale B-B' forme l'axe du corps 70. Le corps 70 est en particulier cylindrique de révolution autour dudit axe B-B'.

La buse 34 est notamment disposée coaxialement à la bague 30. Ainsi, l'axe B-B' est confondu avec l'axe A-A'.

Le corps 70 présente une première extrémité axiale 76 définissant l'extrémité amont 56 de la buse 34, et une deuxième extrémité axiale 78 opposée à la première extrémité axiale 76. La première extrémité axiale 76 est en particulier plane et orientée transversalement à la direction axiale B-B'. La deuxième extrémité axiale 78 est en particulier tronconique centrée sur l'axe B-B'.

Le corps 70 définit intérieurement un conduit traversant 79 débouchant dans la première extrémité axiale 76 par une première ouverture 80 et dans la deuxième extrémité axiale 78 par une deuxième ouverture 82, la première ouverture 80 constituant, dans l'exemple représenté, l'orifice de raccordement 62.

La deuxième ouverture 82 est en particulier plus étroite que la première ouverture 80.

Le conduit traversant 79 présente un premier tronçon 84 de grand diamètre et un deuxième tronçon 86 de petit diamètre. Le premier tronçon 84 débouche à l'extérieur du corps 70 par la première ouverture 80, et le deuxième tronçon 86 débouche à l'extérieur du corps 70 par la deuxième ouverture 82.

Le premier tronçon 84 a sensiblement le même diamètre que la première ouverture 80. Le deuxième tronçon 86 a sensiblement le même diamètre que la deuxième ouverture 82.

Les premier et deuxième tronçons 84, 86 sont accolés l'un à l'autre et le corps 70 définit, à l'interface entre les premier et deuxième tronçons 84, 86, un épaulement radial 88 orienté vers la première ouverture 80. Cet épaulement 88 est en particulier sensiblement plan et orienté transversalement à l'axe B-B'.

L'organe de pulvérisation 72 présente une face amont 90, logée dans le conduit 79, et une face aval 92, opposée à la face amont 90 et disposée hors du corps 70.

La face amont 90 est sensiblement plane et est disposée sensiblement transversalement à l'axe B-B'. Elle présente un diamètre sensiblement égal au diamètre du premier tronçon 84 du conduit 79.

La face aval 92 est en forme de dôme centré sur l'axe B-B' et fendu d'une fente 93 perpendiculaire à l'axe B-B'. Elle affleure à sa périphérie la deuxième extrémité axiale 78 du corps 70.

La fente 93 présente des lèvres qui forment entre elles un angle compris typiquement entre 5° et 150°, de préférence compris entre 20° et 110°.

L'organe de pulvérisation 72 définit l'orifice de pulvérisation 64.

L'organe de pulvérisation 72 comprend par ailleurs, de l'amont vers l'aval, une cavité 94 de section transversale décroissante vers l'aval, suivie d'un canal 96 de section transversale sensiblement constante raccordant fluidiquement la cavité 94 à l'orifice de pulvérisation 64.

La cavité 94 débouche dans la face amont 90, ladite face amont 90 définissant, autour de la cavité 94, un épaulement annulaire 97 orienté vers l'amont.

Le rétrécissement de pré-atomisation 66 débouche dans la cavité 94, ladite cavité 94 définissant l'élargissement 68 en aval dudit rétrécissement 66.

La cavité 94 a, dans l'exemple représenté, une forme de cloche.

L'orifice de pulvérisation 64 est formé par un rétrécissement terminant le canal 96 et fendu par la fente 93. Ce rétrécissement est en particulier en forme de dôme. Le diamètre de l'orifice de pulvérisation 64 est défini comme étant le grand axe de l'ellipse formée par l'intersection de la fente 93 avec ledit rétrécissement.

L'organe de pulvérisation 72 est en particulier constitué par un insert de pulvérisation rapporté au corps 70 et logé en partie dans le conduit 79.

Cet insert 72 comprend un socle 100 et, faisant saillie axialement depuis le socle 100, suivant l'axe B-B', un doigt 102 présentant une extrémité libre 104 opposée au socle 100, ladite extrémité libre 104 définissant l'orifice de pulvérisation 64.

Le socle 100 est intégralement logé dans le premier tronçon 84 du conduit 79. Il présente une section transversale sensiblement complémentaire à celle dudit premier tronçon 84 et définit la face amont 90. Il définit également un épaulement radial 106, opposé à la face amont 90, en appui contre l'épaulement 88 du corps 70.

Le socle 100 a de préférence une épaisseur axiale inférieure à 4 mm. Il est en particulier formé par une plaque sensiblement plane orthogonale au doigt 102.

Le doigt 102 comprend un premier tronçon 108, cylindrique, et un deuxième tronçon 110 en forme de dôme.

Le premier tronçon 108 est accolé au socle 100. Il est intégralement logé dans le deuxième tronçon 86 du conduit 79. Il présente une section transversale sensiblement égale à celle dudit deuxième tronçon 86.

Le deuxième tronçon 110 est disposé hors du conduit 79. Il définit l'extrémité libre 104 et la face aval 92.

L'insert de pré-atomisation 74 est rapporté au corps 70 en étant logé dans le conduit 79, et définit le rétrécissement de pré-atomisation 66.

L'insert de pré-atomisation 74 comprend un socle 112 et, faisant saillie axialement depuis le socle 112, suivant l'axe B-B', un doigt 114 présentant une extrémité libre 116 opposée au socle 112, ladite extrémité libre 116 définissant le rétrécissement de pré-atomisation 66.

Le socle 112 est intégralement logé dans le premier tronçon 84 du conduit 79. Il présente une section transversale sensiblement complémentaire à celle dudit premier tronçon 84. Il est en appui contre l'épaulement annulaire 97.

Le socle 112 définit par ailleurs une face aval 117 de l'insert de pré-atomisation 74, orientée vers l'aval et opposée à l'épaulement annulaire 97.

En outre, comme visible sur les Figures 6 et 7, le socle 112 présente au moins un, en particulier deux, méplat(s) 119, ce qui évite la rotation de l'insert 74 par rapport au corps 70.

Le doigt 114 est logé sensiblement intégralement dans la cavité 94.

Le doigt 114 comprend un premier tronçon 118 de raccordement au socle 112, et un deuxième tronçon 120 constitué par l'extrémité libre 116. Dans une première variante de l'insert 74, représentée sur les Figures 5 et 6, il comprend également un tronçon intermédiaire 122 entre les premier et deuxième tronçons 118, 120.

Le premier tronçon 118 est cylindrique. Dans la première variante, il s'étend depuis le socle 112 jusqu'au tronçon intermédiaire 122. Dans une deuxième variante, représentée sur les Figures 7 et 8, il s'étend depuis le socle 112 jusqu'à l'extrémité libre 116.

L'extrémité libre 116 est en forme de dôme fendu d'une fente 123 perpendiculaire à l'axe B-B'. Elle est logée dans la cavité 94 et est disposée de sorte que le rétrécissement de pré-atomisation 66 débouche à une distance du canal 96 inférieure à la moitié de la longueur axiale de la cavité 94.

La fente 123 présente des lèvres qui forment entre elles un angle compris typiquement entre 5° et 150°, de préférence compris entre 20° et 110°.

Le tronçon intermédiaire 122, lorsqu'il existe, a une forme tronconique et s'étend depuis le premier tronçon 118 jusqu'au deuxième tronçon 120. En outre, la fente 123 se prolonge dans ledit tronçon intermédiaire 122.

L'insert de pré-atomisation 74 définit intérieurement, de l'amont vers l'aval, une cavité 124 de section transversale décroissante vers l'aval, suivie d'un canal 126 de section transversale sensiblement constante raccordant fluidiquement la cavité 124 au rétrécissement de pré-atomisation 66.

La cavité 124 débouche dans la face aval 117. Elle présente, dans l'exemple représenté, un tronçon aval 130, cylindrique, débouchant dans la face aval 117, et un tronçon amont 132 tronconique.

Le rétrécissement de pré-atomisation 66 est, dans l'exemple représenté, formé par une cavité hémisphérique 134 présentant une base 136 débouchant dans le canal 126 et un sommet 138, opposé à la base 136, fendu par la fente 123. Il a un diamètre inférieur à la cavité 94 de l'organe de pulvérisation 72, ce diamètre étant défini comme étant le grand axe de l'ellipse formée par l'intersection de la fente 123 avec la cavité hémisphérique 134.

Cette forme spécifique du rétrécissement de pré-atomisation 66 permet d'obtenir une pulvérisation plus fine et d'abaisser encore davantage la pression d'alimentation de la buse 34 en produit de revêtement sans nuire à l'homogénéité du jet de produit en sortie de la buse 34.

Le diamètre du rétrécissement de pré-atomisation 66 est de préférence compris entre 0,3 mm et 1,15 mm et supérieur ou égal au diamètre de l'orifice de pulvérisation 64. En particulier, le diamètre du rétrécissement de pré-atomisation 66 est tel que le rapport du diamètre de l'orifice de pulvérisation 64 sur le diamètre du rétrécissement de pré-atomisation 66 est compris entre 0,5 et 1,0.

Ce rapport de diamètres renforce la finesse de la pulvérisation et permet d'abaisser toujours plus la pression d'alimentation de la buse 34 en produit de revêtement sans nuire à l'homogénéité du jet de produit en sortie de la buse 34.

Le passage 60 est ainsi formé successivement, de l'amont vers l'aval, par la cavité 124, suivie du canal 126, puis du rétrécissement de pré-atomisation 66, avant une partie aval de la cavité 94, suivie du canal 96 et, finalement, de l'orifice de pulvérisation 64.

Un procédé de pulvérisation de produit de revêtement au moyen de l'installation 10 va maintenant être décrit.

Tout d'abord, les sources 12, 13 de produit de revêtement et de gaz comprimé sont activées. Les entrées 18, 20 du corps 21 sont alors alimentées en produit de revêtement et en gaz sous pression.

Ensuite, un utilisateur actionne la gâchette 28. Cela a pour effet de mettre en communication fluidique les entrées 18, 20 respectivement avec les sorties 24, 26. La buse de pulvérisation 34 se retrouve alors alimentée, par son orifice de raccordement 62, en produit de revêtement, ledit produit de revêtement étant à une pression comprise entre 20 et 300 bars, en particulier entre 20 et 150 bars et avantageusement entre 20 et 80 bars. Simultanément, les canaux d'air 44, 46 se retrouvent alimentés en gaz sous pression.

Le produit de revêtement, arrivant sous pression, est atomisé une première fois lors de sa traversée du rétrécissement de pré-atomisation 66. Il se disperse alors sous forme de gouttelettes dans la partie aval de la cavité 94, avant de pénétrer dans le canal 96 et d'être atomisé une deuxième fois lors de sa traversée de l'orifice de pulvérisation 64. Le produit de revêtement se disperse alors sous forme de gouttelettes dans l'espace en sortie de la buse 34. Cette dispersion est augmentée grâce au gaz comprimé soufflé par les canaux 44, 46 qui vient percuter ces gouttelettes et les éclater.

On obtient alors, malgré la relativement faible pression d'alimentation en produit de revêtement, une excellente dispersion du produit de revêtement, semblable à celle que l'on peut observer habituellement en pulvérisation mixte avec les pressions d'alimentation classiques.

Grâce à l'invention décrite ci-dessus, on obtient ainsi une qualité de finition et un taux de transfert semblables à ceux rencontrés habituellement en pulvérisation mixte, avec toutefois une pression d'alimentation en produit de revêtement réduite.

En outre, la compacité de l'insert de pré-atomisation 74 permet d'utiliser pour le corps 70 de la buse 34, l'insert de pulvérisation 72 et la bague 30 les mêmes que ceux habituellement utilisés pour la pulvérisation mixte. Il est ainsi possible d'équiper très facilement et à moindre coût des installations de pulvérisation existantes.

Par ailleurs, la compacité de l'insert de pré-atomisation 74 permet de minimiser les volumes morts et, ainsi, évite des écoulements non désirés au relâchement de la gâchette 28, en particulier lors de l'utilisation de produits très fluides tels que des teintes ou des peintures top-coat par exemple.

Selon une variante (non représentée) de l'invention, l'installation 10 ne comprend pas de source de gaz comprimé raccordée fluidiquement à l'applicateur 14. La pulvérisation du produit de revêtement se fait alors sans air. Dans ce cas, la source 12 de produit de revêtement est apte à fournir le produit de revêtement à une pression supérieure à 20 bars, de préférence supérieure à 100 bars, et le produit de revêtement est fourni à une telle pression lors du procédé de pulvérisation.

Comme pour le cas de la pulvérisation mixte, l'invention permet ici, en pulvérisation sans air, d'obtenir une qualité de finition et un taux de transfert semblables à ceux rencontrés habituellement, avec toutefois une pression d'alimentation en produit de revêtement réduite.

En outre, la compacité de l'insert de pré-atomisation 74 permet d'utiliser pour le corps 70 de la buse 34, l'insert de pulvérisation 72 et la bague 30 les mêmes que ceux habituellement utilisés pour la pulvérisation sans air. Il est ainsi possible d'équiper très facilement et à moindre coût des installations de pulvérisation existantes.

Enfin, la compacité de l'insert de pré-atomisation 74 permet de minimiser les volumes morts et, ainsi, évite des écoulements non désirés au relâchement de la gâchette 28, en particulier lors de l'utilisation de produits très fluides tels que des teintes ou des peintures top-coat par exemple.

## Revendications

1. Buse de pulvérisation (34) pour la pulvérisation d'un produit, définissant un passage (60) pour la circulation du produit à travers la buse (34), ledit passage (60) débouchant à l'extérieur de la buse (34), à une extrémité amont (56) de celle-ci, par un orifice de raccordement (62) large, et à une extrémité aval (58) de la buse (34) par un orifice de pulvérisation (64) étroit, apte à pulvériser le produit, le passage (60) présente, entre l'orifice de raccordement (62) et l'orifice de pulvérisation (64), au moins un rétrécissement de pré-atomisation (66) apte à atomiser le produit, suivi d'un élargissement (68) en aval dudit rétrécissement de pré-atomisation (66), **caractérisé en ce que** le rétrécissement de pré-atomisation (66) est formé par une cavité hémisphérique (134) fendue par une fente (123).

2. Buse de pulvérisation (34) selon la revendication 1, comprenant un corps (70) tubulaire orienté suivant une direction axiale (B-B') et définissant intérieurement un conduit traversant (79) débouchant dans une première extrémité axiale (76) du corps (70) par une première ouverture (80) constituant l'orifice de raccordement (62), la buse de pulvérisation (34) comprenant en outre un insert de pré-atomisation (74), logé dans ledit conduit traversant (79), définissant le rétrécissement de pré-atomisation (66).

3. Buse de pulvérisation (34) selon l'une quelconque des revendications précédentes, comprenant un organe de pulvérisation (72) définissant l'orifice de pulvérisation (64), ledit organe de pulvérisation (72) comprenant, de l'amont vers l'aval, une cavité (94) de section transversale décroissante vers l'aval, suivie d'un canal (96) de section transversale sensiblement constante raccordant fluidiquement la cavité (94) à l'orifice de pulvérisation (64), le rétrécissement de pré-atomisation (66) débouchant dans ladite cavité (94).

4. Buse de pulvérisation (34) selon la revendication 3 prise en combinaison avec la revendication 2, dans laquelle l'insert de pré-atomisation (74) comprend un socle (112) et, faisant saillie axialement depuis le socle (112), un doigt (114) présentant une extrémité libre (116) opposée au socle (112), ladite extrémité libre (116) définissant le rétrécissement de pré-atomisation (66), le doigt (114) étant logé sensiblement intégralement dans la cavité (94) de l'organe de pulvérisation (72).

5. Buse de pulvérisation (34) selon la revendication 4, dans laquelle le socle (112) présente une section transversale complémentaire à une section transversale du conduit (79).

6. Buse de pulvérisation (34) selon la revendication 4 ou 5, dans laquelle l'organe de pulvérisation (72) présente une face amont (90) dans laquelle débouche la cavité (94), ladite face amont (90) définissant un épaulement annulaire (97) autour de la cavité (94), le socle (112) étant en appui contre ledit épaulement annulaire (97).

7. Buse de pulvérisation (34) selon l'une quelconque des revendications 3 à 6, dans laquelle le rétrécissement de pré-atomisation (66) débouche à une distance du canal (96) inférieure à la moitié de la longueur axiale de la cavité (94).

8. Buse de pulvérisation (34) selon l'une quelconque des revendications 3 à 7, prise en combinaison avec la revendication 2, dans laquelle l'organe de pulvérisation (72) est constitué par un insert de pulvérisation logé au moins en partie dans le conduit (79).

9. Buse de pulvérisation (34) selon l'une quelconque des revendications précédentes, dans laquelle le rapport du diamètre de l'orifice de pulvérisation (64) sur le diamètre du rétrécissement de pré-atomisation (66) est compris entre 0,5 et 0,8.

10. Tête de pulvérisation (22) pour un dispositif de pulvérisation de produit (14), ladite tête de pulvérisation (22) comprenant une bague (30) annulaire présentant un orifice central (32), et une buse de pulvérisation (34) selon l'une quelconque des revendications précédentes logée dans ledit orifice central (32), sensiblement coaxialement à la bague (30).

11. Tête de pulvérisation (22) selon la revendication 10, dans laquelle la bague (30) présente une extrémité amont (54) de raccordement à un corps (21) du dispositif de pulvérisation (14) et une face aval (40) orientée à l'opposé de ladite extrémité amont (54), et définit au moins un canal d'air rectiligne (44, 46) destiné à recevoir un gaz comprimé et débouchant dans la face aval (40), ledit canal d'air (44, 46) étant orienté suivant une direction convergente.

12. Pistolet de pulvérisation (14) comprenant une tête de pulvérisation (22) selon la revendication 10 ou 11.

13. Installation de pulvérisation (10) comprenant une source de produit à pulvériser (12) et une tête de pulvérisation (22) selon la revendication 10, la source de produit à pulvériser (12) étant apte à fournir le produit à pulvériser avec une pression supérieure à 20 bars, de préférence supérieure à 100 bars, et étant raccordée fluidiquement à l'orifice de raccordement (62) de la buse de pulvérisation (34).

14. Installation de pulvérisation (10) comprenant une source de produit à pulvériser (12), une source de gaz comprimé (13), et une tête de pulvérisation (22) selon la revendication 11, la source de produit à pulvériser (12) étant apte à fournir le produit à pulvériser avec une pression comprise entre 20 et 300 bars, de préférence comprise entre 20 et 150 bars, et étant raccordée fluidiquement à l'orifice de raccordement (62) de la buse de pulvérisation (34), et la source de gaz comprimé (13) étant raccordée fluidiquement au ou à chaque canal d'air (44, 46) de la bague (30).

15. Procédé de pulvérisation d'un produit de revêtement, **caractérisé en ce qu'**il comprend les étapes suivantes :
- alimentation d'une buse de pulvérisation (34) selon l'une quelconque des revendications 1 à 9, par son orifice de raccordement (62), avec le produit de revêtement, le produit de revêtement étant à une pression supérieure à 20 bars, de préférence supérieure à 100 bars,
- première atomisation du produit de revêtement lors de la traversée, par ledit produit de revêtement, du rétrécissement de pré-atomisation (66), et
- deuxième atomisation du produit de revêtement lors de la traversée, par ledit produit de revêtement, de l'orifice de pulvérisation (64).

16. Procédé de pulvérisation d'un produit de revêtement selon la revendication 15, dans lequel le produit de revêtement est à une pression comprise entre 20 et 300 bars, de préférence comprise entre 20 et 150 bars.

## Patentansprüche

1. Sprühdüse (34) zum Zerstäuben eines Stoffs, die einen Kanal (60) für die Zirkulation des Stoffs durch die Düse (34) definiert, wobei der Kanal (60) in Bezug auf die Düse (34) nach außen an einem stromaufwärtigen Ende (56) derselben durch eine breite Anschlussöffnung (62) und an einem stromabwärtigen Ende (58) der Düse (34) durch eine enge Sprühöffnung (64) mündet, die zum Zerstäuben des Stoffs geeignet ist, und der Kanal (60) zwischen der Anschlussöffnung (62) und der Sprühöffnung (64) mindestens eine Einschnürung (66) zur Vorzerstäubung aufweist, die geeignet ist, den Stoff zu zerstäuben, gefolgt von einer Erweiterung (68) stromabwärts zur Einschnürung (66) zur Vorzerstäubung, **dadurch gekennzeichnet, dass** die Einschnürung (66) zur Vorzerstäubung durch einen halbkugelförmigen Hohlraum (134) gebildet wird, der durch einen Spalt (123) geschlitzt ist.

2. Sprühdüse (34) nach Anspruch 1, die einen rohrförmigen Körper (70) umfasst, der entlang einer axialen Richtung (B-B') ausgerichtet ist und im Inneren einen Durchgangskanal (79) definiert, der in ein erstes axiales Ende (76) des Körpers (70) durch eine erste Öffnung (80) mündet, die die Anschlussöffnung (62) bildet, wobei die Sprühdüse (34) ferner einen Vorzerstäubungseinsatz (74) umfasst, der in dem Durchgangskanal (79) untergebracht ist und die Einschnürung (66) zur Vorzerstäubung definiert.

3. Sprühdüse (34) nach einem beliebigen der vorhergehenden Ansprüche mit einem Sprühelement (72), das die Sprühöffnung (64) definiert, wobei das Sprühelement (72) von stromaufwärts nach stromabwärts einen Hohlraum (94) mit stromabwärts abnehmenden Querschnitt aufweist, gefolgt von einem Kanal (96) mit im Wesentlichen konstantem Querschnitt, der den Hohlraum (94) mit der Sprühöffnung (64) fluidisch verbindet, wobei die Einschnürung (66) zur Vorzerstäubung in den Hohlraum (94) mündet.

4. Sprühdüse (34) nach Anspruch 3 in Kombination mit Anspruch 2, bei der der Vorzerstäubungseinsatz (74) eine Basis (112) und einen axial von der Basis (112) hervorragenden Finger (114) mit einem freien Ende (116) entgegengesetzt zur Basis (112) aufweist, wobei das freie Ende (116) die Einschnürung (66) zur Vorzerstäubung definiert und der Finger (114) im Wesentlichen vollständig in dem Hohlraum (94) des Sprühelements (72) aufgenommen ist.

5. Sprühdüse (34) nach Anspruch 4, bei der die Basis (112) einen Querschnitt aufweist, der komplementär zu einem Querschnitt des Kanals (79) ist.

6. Sprühdüse (34) nach Anspruch 4 oder 5, bei der das Sprühelement (72) eine stromaufwärts gelegene Seite (90) aufweist, in die der Hohlraum (94) mündet, wobei die stromaufwärts gelegene Seite (90) eine ringförmige Schulter (97) um den Hohlraum (94) herum definiert, wobei die Basis (112) an der ringförmigen Schulter (97) anliegt.

7. Sprühdüse (34) nach einem beliebigen der Ansprüche 3 bis 6, wobei sich die Einschnürung (66) zur Vorzerstäubung in einem Abstand vom Kanal (96) öffnet, der kleiner als die Hälfte der axialen Länge des Hohlraums (94) ist.

8. Sprühdüse (34) nach einem beliebigen der Ansprüche 3 bis 7 in Verbindung mit Anspruch 2, bei der das Sprühelement (72) durch einen Zerstäubungseinsatz gebildet wird, der zumindest teilweise in dem Kanal (79) untergebracht ist.

9. Sprühdüse (34) nach einem beliebigen der vorhergehenden Ansprüche, bei der das Verhältnis des Durchmessers der Sprühöffnung (64) zum Durchmesser der Einschnürung (66) zur Vorzerstäubung zwischen 0,5 und 0,8 liegt.

10. Sprühkopf (22) für eine Vorrichtung (14) zum Zerstäuben eines Stoffs, wobei der Sprühkopf (22) einen ringförmigen Ring (30) mit einer Mittelöffnung (32) und eine Sprühdüse (34) nach einem beliebigen der vorhergehenden Ansprüche umfasst, die in der Mittelöffnung (32) im Wesentlichen koaxial zu dem Ring (30) angeordnet ist.

11. Sprühkopf (22) nach Anspruch 10, bei dem der Ring (30) ein stromaufwärts gelegenes Ende (54) zum Anschluss an einen Körper (21) der Zerstäubungsvorrichtung (14) und eine stromabwärts gelegene Seite (40) aufweist, die entgegengesetzt zum stromaufwärts gelegenen Ende (54) ausgerichtet ist, und mindestens einen geradlinigen Luftkanal (44, 46) definiert, der zur Aufnahme eines komprimierten Gases bestimmt ist und in die stromabwärts gelegene Seite (40) mündet, wobei der Luftkanal (44, 46) in einer konvergierenden Richtung ausgerichtet ist.

12. Sprühpistole (14) mit einem Sprühkopf (22) nach Anspruch 10 oder 11.

13. Sprühanlage (10) mit einer Quelle (12) für einen zu zerstäubenden Stoff und einem Sprühkopf (22) nach Anspruch 10, wobei die Quelle (12) des zu zerstäubenden Stoffs geeignet ist, den zu zerstäubenden Stoff mit einem Druck von mehr als 20 bar, vorzugsweise mehr als 100 bar, zuzuführen und die mit der Anschlussöffnung (62) der Sprühdüse (34) fluidisch verbunden ist.

14. Sprühanlage (10) mit einer Quelle (12) für einen zu zerstäubenden Stoff, einer Druckgasquelle (13) und einem Sprühkopf (22) nach Anspruch 11, wobei die Quelle (12) für einen zu zerstäubenden Stoff geeignet ist, den zu zerstäubenden Stoff mit einem Druck zwischen 20 und 300 bar, vorzugsweise zwischen 20 und 150 bar, zu liefern, und mit der Anschlussöffnung (62) der Sprühdüse (34) strömungstechnisch verbunden ist und die Druckgasquelle (13) mit dem oder den Luftkanälen (44, 46) des Rings (30) strömungstechnisch verbunden ist.

15. Verfahren zum Sprühen eines Beschichtungsstoffs, **dadurch gekennzeichnet, dass** es die folgenden Schritte umfasst:
- Versorgen einer Sprühdüse (34) nach einem beliebigen der Ansprüche 1 bis 9 über ihre Anschlussöffnung (62) mit dem Beschichtungsstoff, wobei der Beschichtungsstoff unter einem Druck von mehr als 20 bar, vorzugsweise mehr als 100 bar, steht,
- erstes Zerstäuben des Beschichtungsstoffs beim Durchgang des Beschichtungsstoffs durch die Einschnürung (66) zur Vorzerstäubung, und
- zweites Zerstäuben des Beschichtungsstoffs beim Durchgang des Beschichtungsstoffs durch die Sprühöffnung (64).

16. Verfahren zum Sprühen eines Beschichtungsstoffs nach Anspruch 15, bei dem der Beschichtungsstoff unter einem Druck zwischen 20 und 300 bar, vorzugsweise zwischen 20 und 150 bar, steht.

## Claims

1. A spraying nozzle (34) for spraying a product, defining a passage (60) for the circulation of the product through the nozzle (34), the passage (60) opening through a wide connecting orifice (62) to the outside of the nozzle (34) at an upstream end (56) thereof, and opening through a narrow spraying orifice (64), able to spray the product, at a downstream end (58) of the nozzle (34), the passage (60) having, between the connection orifice (62) and the spraying orifice (64), at least one pre-atomization narrowing (66) capable of atomizing the product, followed by a broadening (68) downstream of the pre-atomization narrowing (66), **characterized in that** the pre-atomization narrowing (66) is formed by a hemispherical cavity (134) slit by a slot (123).

2. The spraying nozzle (34) according to claim 1, comprising a tubular body (70) oriented in an axial direction (B-B') and defining internally a through-duct (79) opening in a first axial end (76) of the body (70) through a first opening (80) constituting the connection orifice (62), wherein the spraying nozzle (34) further comprises a pre-atomization insert (74) housed in the through-duct (79) and defining the pre-atomization narrowing (66).

3. The spraying nozzle (34) according to any of the preceding claims, comprising a spraying member (72) defining the spraying orifice (64), wherein the spraying member (72) comprises, going from upstream to downstream, a cavity (94) with a cross-section that decreases downstream, followed by a channel (96) with a substantially constant cross-section that fluidly connects the cavity (94) with the spraying orifice (64), and wherein the preatomizing narrowing (66) opens into the cavity (94).

4. The spraying nozzle (34) according to claim 3 taken in combination with claim 2, wherein the pre-atomization insert (74) comprises a base (112) and, protruding axially from the base (112), a finger (114) having a free end (116) opposite the base (112), wherein said free end (116) defines the pre-atomization narrowing (66), and wherein the finger (114) is substantially integrally housed in the cavity (94) of the spraying member (72).

5. The spraying nozzle (34) according to claim 4, wherein the base (112) has a cross-section that is complementary to a cross-section of the duct (79).

6. The spraying nozzle (34) according to claim 4 or 5, wherein the spraying member (72) has an upstream face (90) into which the cavity (94) opens, wherein said upstream face (90) defines an annular shoulder (97) around the cavity (94), and wherein the base (112) bears against the annular shoulder (97).

7. The spraying nozzle (34) according to any one of claims 3 to 6, wherein the pre-atomization narrowing (66) opens at a distance from the channel (96) that is less than half the axial length of the cavity (94).

8. The spraying nozzle (34) according to any one of claims 3 to 7, taken in combination with claim 2, wherein the spraying member (72) is constituted by a spraying insert housed at least in part in the duct (79).

9. The spraying nozzle (34) according to any one of the preceding claims, wherein the ratio of the diameter of the spraying orifice (64) to the diameter of the pre-atomization narrowing (66) is between 0.5 and 0.8.

10. A spraying head (22) for a product spraying device (14), wherein the spraying head (22) comprises an annular ring (30) having a central orifice (32) and the spraying nozzle (34) according to any one of the preceding claims, housed in the central orifice (32) and substantially coaxial with the ring (30).

11. The spraying head (22) according to claim 10, wherein the ring (30) has an upstream end (54) for connection to a body (21) of the spraying device (14) and a downstream face (40) that is oriented opposite the upstream end (54), and defines at least one rectilinear air channel (44, 46) intended to receive a compressed gas, and opening into the downstream face (40), wherein the air channel (44, 46) is oriented in a convergent direction.

12. A spraying gun (14) comprising the spraying head (22) according to claim 10 or 11.

13. A spraying installation (10) comprising a source of product to be sprayed (12) and the spraying head (22) according to claim 10, wherein the source of product to be sprayed (12) is able to provide the product to be sprayed at a pressure greater than 20 bar, preferably greater than 100 bar, while being fluidly connected to the connection orifice (62) of the spraying nozzle (34).

14. A spraying installation (10) comprising a source of product to be sprayed (12), a source of compressed gas (13), and the spraying head (22) according to claim 11, wherein the source of product to be sprayed (12) is capable of supplying the product to be sprayed with a pressure comprised between 20 and 300 bar, preferably between 20 and 150 bar, and is fluidly connected to the connection orifice (62) of the spraying nozzle (34), and wherein the source of compressed gas (13) is fluidly connected to the, or each, air channel (44, 46) of the ring (30).

15. A spraying method for spraying a coating product, **characterized in that** it comprises the following steps:
- supplying with the coating product the spraying nozzle (34) according to any one of claims 1 to 9, through its connection orifice (62), wherein the coating product is at a pressure greater than 20 bar, preferably greater than 100 bar,
- first atomization of the coating product during passage of the coating product through the pre-atomization narrowing (66), and
- second atomization of the coating product during passage of the coating product through the spraying orifice (64).

16. The spraying method for spraying a coating product according to claim 15, wherein the coating product is at a pressure of between 20 and 300 bar, preferably between 20 and 150 bar.
